# EUROPÄISCHE PATENTSCHRIFT

(11) **EP 0 214 197 B1**
(45) Veröffentlichungstag und Bekanntmachung des Hinweises auf die Patenterteilung: **17.05.1989**
(21) Anmeldenummer: 86901370.6
(22) Anmeldetag: 31.01.1986
(51) Int. Cl.: F42B 13/06

(54) **WUCHTGESCHOSS**
INERTION PROJECTILE
PROJECTILE A INERTIE

(30) Priorität: 07.03.1985 DE 3508053
(43) Veröffentlichungstag der Anmeldung: 18.03.1987
(73) Patentinhaber: Rheinmetall GmbH, 40880 Ratingen (DE)
(72) Erfinder: LUTHER, Hans, Werner, D-4044 Kaarst (DE); ROSSMANN, Winfried, D-4040 Neuss 1 (DE); HAHN, Ulf, D-4030 Ratingen 6 (DE); SABRANSKI, Udo, D-4156 Willich 1 (DE)
(86) Internationale Anmeldenummer: EP8600044
(87) Internationale Veröffentlichungsnummer: WO8605264

(56) Entgegenhaltungen:
- CH-A- 495 547
- FR-A- 2 543 287
- US-A- 3 148 472
- US-A- 3 935 817
- US-A- 3 977 324

## Beschreibung

Die Erfindung betrifft ein Wuchtgeschoß mit üblichen Formschlußmitteln zwischen Geschoßkörper und Treibkäfig.

Derartige Wuchtgeschosse sind aus der DE-PS 1 703 507 bekannt. Wuchtgeschosse der bekannten Art ermöglichen auch die Bekämpfung schwieriger gepanzerter Ziele, gegen die auf dem Hohlladungsprinzip beruhende Geschosse nicht mehr hinreichend wirksam sind.

Es hat sich jedoch herausgestellt, daß infolge weiterer Verbesserung der Zielpanzerung, insbesondere auch durch die Verwendung mehrschichtiger Panzerungen, die Durschlagsleistung der eingangs beschriebenen Wuchtgeschosse nicht mehr allen gestellten Forderungen genügt. Der Erfindung liegt daher die Aufgabe zugrunde, die Durchschlagsleistung des bekannten Wuchtgeschosses weiter zu steigern, um auch den Durchschlag von komplizierten Mehrschichtpanzerungen zu ermöglichen.

Diese Aufgabe wird durch die im Patentanspruch 1 angegebene Merkmale gelöst.

Vorteilhafte Ausgestaltungen der Erfindung gehen aus den Unteransprüchen hervor.

Durch die vorgeschlagene Durchmesservergrößerung nur eines spitzenseitigen Bereichs hat sich, durch Experimente bestätigt, eine überraschende Leistungssteigerung bei Beschuß von mehrfach gepanzerten Zielen, insbesondere bei federnd aufgehängten Panzerplatten, ergeben. Vorsichtige Abschätzungen lassen auf eine über 10 % liegende Leistungssteigerung dieses verbesserten Wuchtgeschosses im Vergleich mit einem herkömmlichen Wuchtgeschoß schließen.

Die Erfindung wird nachfolgend unter Bezug auf die Zeichnung näher erläutert. Dabei zeigt
Figur 1 : die Seitenansicht des Wuchtgeschosses mit teilweise entfemtem Treibkäfig ;
Figur 2: eine vergrößerte Ausschnittsdarstellung des spitzenseitigen Bereichs des Wuchtgeschosses.

Figur 1 zeigt ein Wuchtgeschoß 10 mit einem unterkalibrigen, im wesentlichen zylindrischen Geschoßkörper 11, der frontseitig in eine kegelförmige Spitze 16 ausläuft, der im heckseitigen Bereich 12 ein Leitwerk 19 trägt und der im mittleren Bereich 18 von einem aus Segmenten bestehenden Treibkäfig 14 umgeben ist. Der Treibkäfig 14 trägt ein Führungsband 15, dessen Funktion bekannt ist, und daher nicht weiter erläutert werden muß. Im spitzenseitigen Bereich 17 weist der Geschoßkörper 11 des Wuchtgeschosses 10 über einen Teil seiner Länge einen größeren Durchmesser D auf als der anschließende mittlers und heckseitige Bereich 18, 12 des Geschoßkörpers 11. Der in seinem Durchmesser vergrößerts spitzenseitige Bereich 17 des Wuchtgeschosses 10 schließt sich unmittelbar an die Grundfläche der kegelförmig ausgebildeten Spitze 16 an und geht in Form eines Kegelstumpfs 13 in den einen geringeren Durchmesser d aufweisenden mittleren Bereich 18 des Geschoßkörpers 11 über. Die Länge L des spitzenseitigen Bereichs 17 mit vergrößertem Durchmesser D beträgt zweckmäßig zwischen 5 % und 15 %, vorzugsweise 10 % der gesamten Länge des Geschoßkörpers 11, während der Durchmesser D des spitzenseitigen Bereichs 17 zwischen 10 % und 15 %, vorzugsweise aber 12 % größer ist als der Durchmesser d des mittleren Bereichs 18 des Geschoßkörpers 11. Auf besonders einfache und herstellungsgünstige Art und Weise wird die Durchmesservergrößerung des spitzenseitigen Bereichs 17 des Geschoßkörpers 11 durch eine Hülse 20 (Figur 2) erreicht, die auf das vorders Endstück des zylindrischen Geschoßkörpers 11 aufgepreßt wird.

## Patentansprüche

1. Wuchtgeschoß mit einem unterkalibrigen, im wesentlichen zylindrischen Geschoßkörper (11) großen Länge/Durchmesserverhältnisses, das frontseitig in einer kegelförmigen Spitze (16) ausläuft, heckseitig ein Leitwerk (19) aufweist und in einem dazwischenliegenden mittleren Geschoßkörperbereich (18) mit üblichen Formschlußmitteln von einem aus Segmenten bestehenden Treibkäfig (14) koaxial umgeben ist, mit folgenden Merkmalen :
- der Geschoßkörper (11) weist in einem spitzenseitigen Bereich (17) über einen Teil seiner Länge einen größeren Durchmesser auf als der anschließende mittlere und heckseitige Bereich des Geschoßkörpers mit üblichem Durchmesser,
- der in seinem Durchmesser vergrößerte spitzenseitige Bereich (17) des Wuchtgeschosses (10) ist glatt und ungekerbt ausgebildet und vor dem Treibkäfig (14) angeordnet,
- der durchmesservergrößerte spitzenseitige Bereich (17) des Wuchtgeschosses (10) schließt unmittelbar an die Grundfläche der kegelförmig ausgebildeten Spitze (16) an und geht in Form eines Kegeistumpfes-(13) in den einen üblichen Durchmesser aufweisenden mittleren Bereich (18) des Geschoßkörpers (11) über und
- die Länge (L) des spitzenseitigen Bereiches (17) mit vergrößertem Durchmesser beträgt zwischen 5 % und 15 % der gesamten Länge des Geschoßkörpers (11).

2. Wuchtgeschoß nach Anspruch 1, dadurch gekennzeichnet, daß die Länge (L) des spitzenseitigen Bereiches (17) mit vergrößertem Durchmesser etwa 10 % der gesamten Länge des Geschoßkörpers (11) beträgt.

3. Wuchtgeschoß nach Anspruch 1 oder 2, dadurch gekennzeichnet, daß der Durchmesser (D) des spitzenseitigen Bereiches (17) zwischen 10 % und 15 % größer ist als ein üblicher Durchmesser des mittleren Bereiches (18) des Geschoßkörpers (11).

4. Wuchtgeschoß nach einem der Ansprüche 1, 2 oder 3, dadurch gekennzeichnet, daß der Durchmesser (D) des spitzenseitigen Bereiches (17) etwa 12 % größer ist als der übliche -Durchmesser des mittleren Bereiches (18) des Geschoßkörpers (11

5. Wuchtgeschoß nach einem der vorhergehenden Ansprüchen 1 bis 4, dadurch gekennzeichnet, daß der in seinem Durchmesser vergrößerte spitzenseitige Bereich (17) des Wuchtgeschosses (10) durch eine auf den Geschoßkörper (11) aufgepreßte Hülse (20) ausgebildet ist.

## Claims

1. Penetrator projectile having a sub-calibre and substantially cylindrical projectile body (11) with a high length-to-diameter ratio, terminating at the front in a conical nose (16) with a tail unit (19) at the rear and coaxially surrounded, in an intermediate central zone (18) of the projectile body, with customary positive interlocking means, by a sabot (14) consisting of segments, with the following characteristics :
- the projectile body (11) has, in a zone (17) of the nose and over part of the length, a greater diameter than the adjacent central and rear zone of the projectile body which has the normal diameter ; the nose zone (17) of the projectile (1) having the greater diameter, is smooth and constructed without notches and is situated in front of the sabot ; the nose zone (17) of the projectile having the greater diameter, immediately follows the base surface of the conical nose (16) and continues in the form of a truncated zone (13) as the zone (18) of the projectile body (11) of customary diameter ; and
- the length (L) of the point zone (17) having the greater diameter, amounts to between 5 % and 15 % of the total length of the projectile body (11).

2. Penetrator projectile in accordance with Claim 1, characterised by the fact that the length L of the nose zone (17) having, the greater diameter amounts to about 10 % of the total length of the projectile body (11).

3. Penetrator projectile in accordance with Claim 1 or 2, characterised by the fact that the diameter (D) of the nose zone (17) is between 10 % and 15 % greater than the normal diameter of the central zone (18) of the projectile body (11).

4. Penetrator projectile in accordance with one of Claims 1, 2 or 3, characterised by the fact that the diameter (D) of the nose zone (17) is about 12 % greater than the normal diameter of the central zone (18) of the projectile body (11).

5. Penetrator projectile in accordance with one of the foregoing claims 1 to 4, characterised by the fact that the nose zone (17) of the projectile (10) having the greater diameter, is formed by a sleeve (20) pressed onto the projectile body (11).

## Revendications

1. Projectile à effet cinétique comportant un corps de projectile (11) sensiblement cylindrique sous-calibré de rapport longueur/diamètre important qui se termine frontalement par une ogive conique (16), comporte postérieurement un empennage (19) et est entouré coaxialement dans une zone centrale intermédiaire (18) du corps par des moyens usuels d'assemblage par concordance de forme d'un sabot (14) constitué par des segments, caractérisé par les caractéristiques suivantes :
- le corps de projectile (11) présente dans une zone (17) située du côté de l'ogive, sur une partie de sa longueur, un plus grand diamètre que la zone centrale et la zone postérieure du corps de projectile, de diamètre usuel, qui s'y raccordent ;
- la zone côté ogive (17) de plus grand diamètre du projectile (10) est lisse et non entaillée et située devant le sabot (14) ;
- la zone côté ogive de diamètre agrandi (17) du projectile (10) se raccorde directement à la surface de base de l'ogive (16) de conformation conique et se raccorde, sous la forme d'un tronc de cône (13), à la zone centrale (18) de diamètre usuel du corps de projectile (11), et
- la longueur (L) de la zone côté ogive (17) de diamètre agrandi est comprise entre 5 % et 15 % de la longueur totale du corps de projectile (11).

2. Projectile selon la revendication 1, caractérisé en ce que la longueur (L) de la zone côté ogive (17) de diamètre agrandi représente environ 10 % de la longueur totale du corps de projectile (11).

3. Projectile selon la revendication 1 ou 2, caractérisé en ce que le diamètre (D) de la zone (17) côté ogive est supérieur d'une proportion comprise entre 10 % et 15 % à un diamètre usuel de la zone centrale (18) du corps de projectile (11).

4. Projectile selon l'une des revendications 1 à 3, caractérisé en ce que le diamètre (D) de la zone côté ogive (17) est supérieur d'une proportion d'environ 12 % au diamètre usuel de la zone centrale (18) du corps de projectile (11).

5. Projectile selon l'une des revendications 1 à 4, caractérisé en ce que la zone côté ogive (17) de diamètre agrandi du projectile à effet cinétique (10) est formée par un manchon (20) emmanché par pression sur le corps de projectile (11).
